# EUROPÄISCHE PATENTSCHRIFT

(11) **EP 0 548 457 B1**
(45) Veröffentlichungstag und Bekanntmachung des Hinweises auf die Patenterteilung: **05.06.1996**
(21) Anmeldenummer: 92110535.9
(22) Anmeldetag: 23.06.1992
(51) Int. Cl.: A45D 40/22, A45C 13/34, B65D 43/24

(54) **Kosmetikdose**
Cosmetic box
Boîte à cosmétique

(30) Priorität: 11.05.1992 DE 9206291 U
(43) Veröffentlichungstag der Anmeldung: 30.06.1993
(73) Patentinhaber: WILHELM KOOPMANN KG, D-58540 Meinerzhagen (DE)
(72) Erfinder: Machelett, Dietrich, W-5882 Meinerzhagen (DE)
(74) Vertreter: Hassler, Werner, Dr.

(56) Entgegenhaltungen:
- EP-A- 0 023 786
- FR-A- 2 584 583
- US-A- 2 179 669
- US-A- 4 711 360
- US-A- 5 107 984

## Beschreibung

Die Erfindung betrifft eine Kosmetikdose bestehend aus einem schalenförmigen Gehäuseunterteil (2) mit Einsatz (17), einem über ein Scharnier (5) angelenkten Deckel (3), einen Drücker (4) und einem vorspannbaren Element, das in einen Abstand von der Scharnierachse angeordnet ist.

Eine derartige Kosmetikdose ist aus der FR-A-2 584 583 bekannt. Das vorspannbare Element befindet sich auf der Oberseite des Einsatzes und steht so in den Sichtbereich und in den Handhabungsbereich der Kosmetikdose vor. Dieses ist störend.

Aufgabe der Erfindung ist eine nicht einsehbare und behinderungsfreie Anordnung des vorspannbaren Elements.

Diese Aufgabe wird nach der Erfindung dadurch gelöst, daß der Deckel (2) ein Scharnierband (8) aufweist, das von dem Scharnier (5) am Gehäuseunterteil (2) festgehalten wird, und daß das vorspannbare Element an der Außenseite der Rückwand (7) des Gehäuseunterteils (2) oder der des Einsatzes (17) angeordnet ist und mit dem Scharnierband (8) des Deckels (3) zusammenwirkt.

Die Erfindung unterscheidet sich insofern vom Stand der Technik, als das vorspannbare Element an der Rückwand des Gehäuseunterteils oder des Einsatzes außerhalb des Sichtbereiches und des Handhabungsbereiches untergebracht ist.

Eine weitere Ausführungsform ist derart ausgebildet, daß ein Halter mit den Element in eine Ausnehmung einer Wandung des Gehäuseunterteils beziehungsweise des Einsatzes eingesetzt ist.

Eine kinematische Umkehr der Anordnung ergibt sich dadurch, daß der Deckel (3) ein Scharnierband (8) aufweist, das von dem Scharnier (5) am Gehäuseunterteil (2) festgehalten wird, und daß das vorspannbare Element am rückwärtigen Teil des Deckels (3) etwa parallel zum Scharnierband (8) angeordnet ist und an einer Profilfläche (14) der Bodenplatte (12) des Gehäuseunterteils (2) anliegt und den Deckel (3) in Öffnungsrichtung vorspannt oder daß das vorspannbare Element am Scharnierband (8) angeordnet ist und mit der Außenseite der Rückwand des Einsatzes zusammenwirkt.

Ein funktionstüchtiges Element erhält man dadurch, daß das Element als elastisch nachgiebiger Steg ausgebildet ist.

Eine andere Ausbildung ist dadurch gekennzeichnet, daß das Element bügelförmig ausgebildet ist.

Weiterhin ist eine solche Ausbildung möglich, daß das Element als Zunge ausgebildet ist.

Ausführungsbeispiele der Erfindung werden im Folgenden anhand der Zeichnungen erläutert, in denen darstellen:
Fig. 1 eine Kosmetikdose in teilweise geöffneter Ansicht,
Fig. 2 eine Draufsicht zu fig. 1,
Fig. 3 einen Teilschnitt eines ersten Ausführungsbeipiels,
Fig. 4 eine Draufsicht auf das Gehäuseunterteil,
Fig. 5 einen Teilschnitt eines zweiten Ausführungsbeispiels,
Fig. 6 eine Draufsicht auf Fig. 5,
Fig. 7 einen Teilschnitt eines dritten Ausführungsbeispiels,
Fig. 8 einen Teilschnitt eines vierten Ausführungsbeispiels,
Fig. 9 einen Teilschnitt eines fünften Ausführungsbeispiels,
Fig. 10 eine Draufsicht auf das Gehäuseunterteil mit Einsatz,
Fig. 11 einen Teilschnitt eines sechsten Ausführungsbeispiels,
Fig. 12 eine Draufsicht auf das Gehäuseunterteil mit Einsatz,
Fig. 13 eine Draufsicht auf ein siebentes Ausführungsbeispiel,
Fig. 14 einen Teilschnitt eines achten Ausführungsbeispiels und
Fig. 15 eine Draufsicht auf das Gehäuseunterteil.

Die Fig. 1 und 2 zeigen schematisch eine Kosmetikdose 1 aus einem schalenförmigen Gehäuseunterteil 2 mit einem Drücker 4 und einem Deckel 3. Der Deckel 3 ist durch ein Scharnier 5 mit dem Gehäuseunterteil verbunden. Durch Betätigung des Drückers 4 springt der Deckel 3 in teilweise geöffnete Stellung gemäß Fig. 1 auf. Ein vollständiges öffnen des Deckels 2 ist dann ohne weiteres möglich.

Das Gehäuseunterteil 2 ist schalenförmig ausgebildet und weist eine Aufnahme 6 für einen Einsatz oder eine Puderpfanne auf. Das Scharnier 5 hält ein Scharnierband 8 des Deckels fest. Bei dem Ausführungsbeispiel nach den Fig. 3 und 4 ist an einer Rückwand 7 des Gehäuseunterteils 2 ein nachgiebiger bügelförmiger Steg 9 angeformt. Dieser Steg 9 wird beim Schließen der Kosmetikdose 1 verformt und dadurch vorgespannt. Bei der Betätigung des Drückers 4 stellt sich der Steg 9 elestisch zurück, so daß er auf das Scharnierband 8 drückt und dadurch den Deckel 3 teilweise anhebt, wie dies aus Fig. 3 ersichtlich ist. In dieser teilweise geöffneten Stellung ist ein Anfassen und vollständiger Anheben des Deckels 3 ohne weiteres möglich.

Bei dem Ausführungsbeispiel nach den Fig. 5 und 6 weist die Rückwand des Gehäuseunterteils 2 einen Ausschnitt 10 auf, in dem von der Bodenplatte 12 ein nachgiebiger Steg 11 mit abgebogener Endzunge nach oben ragt und an dem Scharnierband anliegt. Auch hier wird der Steg 11 beim Schließen des Deckels 3 gespannt, so daß er bei der Betätigung des Drückers 4 den Deckel 3 teilweise anhebt.

Der nachgiebige Steg kann auch an dem Deckel 3 angeformt sein. Das Ausführungsbeispiel der Fig. 7 zeigt einen Steg 13, der etwa parallel zu dem Scharnierband 8 verläuft und auf eine Profilfläche 14 der Bodenplatte 12 ausgerichtet ist. Die Profilfläche 14 bewirkt beim Schießen des Deckels 3 eine elastische Verformung und Spannung des Steges 13, so daß der Steg 13 bei der Betätigung des Drückers 4 in seine Ausgangsstellung zurückkehrt und dadurch den Deckel 3 anhebt.

Bei dem Ausführungsbeispiel nach Fig. 8 ist der bügelförmige Steg 15 an dem Scharnierband angeformt. Die Rückwand 7 besitzt eine Ausnehmung 16, um die Verformungsverhältnisse zu verbessern. Die Funktion entspricht dem Ausführungsbeispiel der Fig. 3 und 4, wobei der Steg 15 an dem Deckel anstelle des Gehäuseunterteils angebracht ist.

Das Ausführungsbeispiel nach den Fig. 9 und 10 bezieht sich auf ein Gehäuseunterteil 2 mit einem Einsatz 17 zur Aufnahme der Puderpfanne. In einem Ausschnitt 10 der Rückwand 7 des Einsatzes 17 ist ein Steg 11 mit abgewinkelter Endzunge angeordnet, so daß die Funktion dem Ausführungsbeispiel nach den Fig. 5 und 6 entspricht.

Bei dem Ausführungsbeipiel nach den Fig. 11 und 12 ist der Steg 9 unmittelbar an die Rückwand 7 angeformt. Der Steg 9 ist bügelförmig ausgebildet. Nach Fig. 13 kann der Steg 18 als einseitig eingespannte Zunge ausgebildet sein.

Das Ausführungsbeispiel nach den Fig. 14 und 15 sieht in der Rückwand 7 des Gehäuseunterteils 2 eine Aufnahmeführung 19 für einen Halter 20 mit dem Steg 21 vor. Der Steg selbst kann in unterschiedicher Weise wie zuvor beschrieben gestaltet sein.

## Patentansprüche

1. Kosmetikdose bestehend aus einem schalenförmigen Gehäuseunterteil (2) mit Einsatz (17), einem über ein Scharnier (5) angelenkten Deckel (3), einem Drücker (4) und einem vorspannbaren Element, das in einem Abstand von der Scharnierachse angeordnet ist und mit dem rückwärtigen Teil des Deckels zusammenwirkt, dadurch gekennzeichnet, daß der Deckel (2) ein Scharnierband (8) aufweist, das von dem Scharnier (5) am Gehäuseunterteil (2) festgehalten wird, und daß das vorspannbare Element an der Außenseite der Rückwand (7) des Gehauseunterteils (2) oder der des Einsatzes (17) angeordnet ist und mit dem Scharnierband (8) des Deckels (3) zusammenwirkt.

2. Kosmetikdose nach Anspruch 1, dadurch gekennzeichnet, daß ein Halter (20) mit dem Element in eine Ausnehmung einer Wandung (7) des Gehäuseunterteils beziehungsweise des Einsatzes eingesetzt ist.

3. Kosmetikdose bestehend aus einem schalenförmigen Gehäuseunterteil (2) mit Einsatz (17), einem über ein Scharnier (5) angelenkten Deckel (3), einem Drücker (4) und einem vorspannbaren Element, das in einem Abstand von der Scharnierachse angeordnet ist, dadurch gekennzeichnet, daß der Deckel (3) ein Scharnierband (8) aufweist, das von dem Scharnier (5) am Gehäuseunterteil (2) festgehalten wird, und daß das vorspannbare Element am rückwärtigen Teil des Deckels (3) etwa parallel zum Scharnierband (8) angeordnet ist und an einer Profilfläche (14) der Bodenplatte (12) des Gehäuseunterteils (2) anliegt und den Deckel (3) in Öffnungsrichtung vorspannt oder daß das vorspannbare Element am Scharnierband (8) angeordnet ist und mit der Außenseite der Rückwand des Einsatzes zusammenwirkt.

4. Kosmetikdose nach einem der Ansprüche 1 bis 3, dadurch gekennzeichnet, daß das Element als elastisch nachgiebiger Steg (9) ausgebildet ist.

5. Kosmetikdose nach Anspruch 4, dadurch gekennzeichnet, daß der Steg (9) bügelförmig ausgebildet ist.

6. Kosmetikdose nach Anspruch 4, dadurch gekennzeichnet, daß der Steg (11, 18) als Zunge ausgebildet ist.

## Claims

1. Cosmetics compact formed by a shell-shaped housing lower part (2) having an insert (17), a lid (3) coupled by way of a hinge (5), a presser (4) and a pre-tensionable element arranged to be spaced from the hinge axis and cooperating with the rear part of the lid, characterized in that the lid (2) has a hinge strip (8) which is held firm on the housing lower part (2) by way of the hinge (5), and in that the pre-tensionable element is arranged on the outside of the rear wall (7) of the housing lower part (2) or that of the insert (17) and cooperates with the hinge strip (8) of the lid (3).

2. Cosmetics compact according to Claim 1, characterized in that a holder (20) is inserted, with the element, in a recess of a wall (7) of the housing lower part or of the insert.

3. Cosmetics compact formed by a shell-shaped housing lower part (2) having an insert (17), a lid (3) coupled by way of a hinge (5), a presser (4) and a pre-tensionable element arranged to be spaced from the hinge axis, characterized in that the lid (3) has a hinge strip (8) which is held firm on the housing lower part (2) by way of the hinge (5), and in that the pre-tensionable element is arranged on the rear part of the lid (3) approximately parallel to the hinge strip (8) and bears against a profiled surface (14) of the base plate (12) of the housing lower part (2) and pre-tensions the lid (3) in the direction of opening or in that the pre-tensionable element is arranged on the hinge strip (8) and cooperates with the outside of the rear wall of the insert.

4. Cosmetics compact according to one of Claims 1 to 3, characterized in that the element is constructed as a resiliently flexible web (9).

5. Cosmetics compact according to Claim 4, characterized in that the web (9) is constructed to be bracket-shaped.

6. Cosmetics compact according to Claim 4, characterized in that the web (11, 18) is constructed as a tongue.

## Revendications

1. Boîtier pour cosmétiques comprenant une partie inférieure de boîtier (2) en forme de coque, présentant un élément inséré (17), un couvercle (3) articulé par l'intermédiaire d'une charnière (5), un poussoir (4) et un élément que l'on peut amener sous une tension initiale et qui est agencé à une certaine distance de l'axe de charnière et coopère avec la partie arrière du couvercle, caractérisé en ce que le couvercle (2) présente une bande de charnière (8) qui, par la charnière (5), est retenue sur la partie inférieure de boîtier (2) et en ce que l'élément, qui peut être amené sous tension initiale, est agencé sur la face extérieure de la paroi arrière (7) de la partie inférieure de boîtier (2) ou de celle de l'élément inséré (17) et coopère avec la bande de charnière (8) du couvercle (3).

2. Boitier pour cosmétiques suivant la revendication 1, caractérisé en ce qu'un support (20) est, avec l'élément, introduit dans un évidement d'une paroi (7) de la partie inférieure de boîtier ou respectivement de l'élément inséré.

3. Boîtier pour cosmétiques comprenant une partie inférieure de boîtier (2) en forme de coque, présentant un élément inséré (17), un couvercle (3) articulé par l'intermédiaire d'une charnière (5), un poussoir (4) et un élément qui peut être amené sous une tension initiale et qui est agencé à une certaine distance de l'axe de charnière, caractérisé en ce que le couvercle (3) présente une bande de charnière (8) qui, par la charnière (5), est retenue sur la partie inférieure de boîtier (2) et en ce que l'élément, qui peut être amené sous une tension initiale, est agencé sur la partie arrière du couvercle (3) approximativement parallèlement à la bande de charnière (8) et est en appui sur une surface profilée (14) de la plaque de fond (12) de la partie inférieure de boîtier (2) et précontraint le couvercle (3) dans le sens de l'ouverture ou en ce que l'élément, qui peut être amené sous une tension initiale, est agencé sur la bande de charnière (8) et coopère avec la face extérieure de la paroi arrière de l'élément inséré.

4. Boîtier pour cosmétiques suivant l'une des revendications 1 à 3, caractérisé en ce que l'élément est réalisé sous la forme d'une barre (9) élastiquement flexible.

5. Boîtier pour cosmétiques suivant la revendication 4, caractérisé en ce que la barre (9) est réalisée sous la forme d'un étrier.

6. Boîtier pour cosmétiques suivant la revendication 4, caractérisé en ce que la barre (11, 18) est réalisée sous la forme d'une patte.
